# EUROPÄISCHE PATENTANMELDUNG

(11) **EP 2 508 704 A2**
(43) Veröffentlichungstag der Anmeldung: **10.10.2012**
(21) Anmeldenummer: 12159976.5
(22) Anmeldetag: 16.03.2012
(51) Int. Cl.: E05F 15/20, E05F 15/12, E05F 1/10

(54) **Fensterschließer**

(30) Priorität: 09.03.2011 DE 102011001156
(71) Anmelder: Arnhold, Hans, 63755 Alzenau (DE)
(72) Erfinder: Arnhold, Hans, 63755 Alzenau (DE)
(74) Vertreter: Rüger, Barthelt & Abel

(57) **Zusammenfassung**

Die erfindungsgemäße Schließeinrichtung (10) kombiniert einen Federantrieb mit einem elektrischen Antrieb. Nachdem die Federkraft des Federantriebs beim Schließen abnimmt, sorgt der Motor (29) über das Getriebe (28) für einen festen Schließdruck, der allerdings nur für sehr kurze Zeit aufgewendet werden muss. Durch diese Anordnung wird der Motor (29) praktisch im Leerlauf betrieben und ermöglicht somit eine lange Lebensdauer der Batterie (54). Durch die selbsthemmende Ausbildung des Getriebes (28) ist es nicht möglich, das Fenster (12) von außen her einfach aufzudrücken. Eine zusätzliche Verriegelung, wie sie bei anderen Schließeinrichtungen notwendig sein mag, kann hier entfallen.

## Beschreibung

Die Erfindung betrifft eine Schließeinrichtung zum selbsttätigen Schließen von Flügeln von Fenstern, Türen, Klappen oder dergleichen Objekten, vorzugsweise an Gebäuden.

Geöffnete Fenster, Türen, z.B. Balkontüren, oder dergleichen, werden nach einem Lüftungsvorgang oft vergessen zu schließen. Speziell in Toilettenräumen ist dies ein Problem. Das Problem besteht aber generell sowohl hinsichtlich des Verlusts wertvoller Heizwärme, wie auch aus Sicherheitsaspekten.

Es ist bekannt, Flügel von Türen oder Fenstern mit selbsttätigen Schließeinrichtungen zu versehen. Beispielsweise offenbart das Gebrauchsmuster DE 87 15 737 U1 eine Schließeinrichtung mit einem Federspeicher und einem zeitverzögerten Auslöser. Beim Öffnen wird ein Federspeicher gespannt, dessen Federenergie zum Schließen des Fensters ausreicht. Nach Ablauf eines bestimmten Zeitintervalls gibt die Zeitverzögerungseinrichtung den Federspeicher frei, so dass das Fenster schließt. Die Zeitverzögerungseinrichtung ist in Form eines mechanischen Uhrwerks ausgebildet.

Derartige Lösungen sind auf eine Zeitsteuerung festgelegt. Weitere Einflussfaktoren, wie Wind, Temperatur und dergleichen, können nicht berücksichtigt werden. Zudem muss der Federspeicher äußerst kräftig ausgelegt werden, um die zum Schließen des Fensters notwendige Kraft aufzubringen, was wiederum das Öffnen des Fensters erschwert.

Es ist Aufgabe der Erfindung, hier abzuhelfen und eine verbesserte Schließeinrichtung anzugeben.

Die erfindungsgemäße Schließeinrichtung nach Anspruch 1 löst diese Aufgabe:

Die erfindungsgemäße Schließeinrichtung weist eine Zugvorrichtung mit einem Zugmittel auf, das mit einer Antriebseinrichtung in Verbindung steht, um im Bedarfsfalle das zu schließende Objekt in Schließrichtung zu bewegen. Die Antriebseinrichtung weist sowohl einen Federspeicher als auch einen elektrischen Antrieb auf, die im Bedarfsfalle beide zugleich auf das Zugmittel einwirken. Bei einer bevorzugten Ausführungsform kommt der elektrischen Antriebseinrichtung eine Doppelfunktion zu. Sie reguliert die Geschwindigkeit beim Schließen des Fensters oder sonstigen Objekts, so dass der Federspeicher das Objekt in angemessener Geschwindigkeit, jedenfalls aber nicht schlagartig schließt. Der elektrische Antrieb läuft dabei mit geringer, gegebenenfalls sogar negativer Last. Die zum Bewegen des Objekts erforderliche Leistung stammt zumindest weitgehend aus dem Federspeicher. Sie kann auch vollständig aus dem Federspeicher stammen. Der elektrische Antrieb wirkt als Hemmung. Vorzugsweise erst gegen Ende der Bewegung, beim Schließen des Objekts, beispielsweise beim Einrasten eines Fensters, wirken der Federspeicher und der elektrische Antrieb in Antriebsrichtung zusammen, um gemeinsam eine möglichst hohe Schließkraft aufzubringen. Die dadurch entstehende Belastung des elektrischen Antriebs ist zeitlich kurz. Entsprechende gering ist der Verbrauch elektrischer Energie.

Durch dieses Konzept gelingt es, die erforderliche elektrische Speicherkapazität eines eventuell vorgesehenen elektrischen Akkumulators oder einer Batterie auf sehr geringe Werte zu senken und dennoch einen langfristigen autarken Betrieb sicherzustellen. Beispielsweise hat sich gezeigt, dass eine 9 Volt Blockbatterie ausreichend ist, um die erfindungsgemäße Schließeinrichtung zu betreiben. Wird der Schließmechanismus täglich beispielsweise lediglich ein oder wenige Male betrieben, kann der dabei im zeitlichen Mittel auftretende Stromverbrauch unter der Eigenentladung der Batterie oder nur unwesentlich darüber, gehalten werden. Dies eröffnet auch die Möglichkeit der solaren Speisung der Schließeinrichtung, beispielsweise über ein oder mehrere Solarzellen, die zum Laden des gegebenenfalls vorhandenen Akkumulators oder sonstigen Speichers dienen.

Die elektrische Regulierung des Schließens eröffnet eine weitere Möglichkeit. Die Schließeinrichtung kann zeitabhängig oder abhängig von anderen Faktoren betrieben werden. Sie kann an einen Regensensor, an einen Windsensor, an einen Glasbruchsensor oder sonstige Sensoren angeschlossen werden. Sie kann mit einer Funkfernsteuerung versehen werden, um beispielsweise im Pflegebereich bettlegerigen oder sonstig immobilen Personen das Schließen des Fensters zu ermöglichen. Auch kann die Schließeinrichtung in ein Netzwerksystem eingebunden sein, um beispielsweise von einer Zentrale aus den Schließzustand der Fenster überwachen und gegebenenfalls ändern zu können.

Prinzipiell ist es möglich, die Steuereinrichtung, die z.B. einen Mikrocontroller enthält, nur nach dem Öffnen des Objekts zu aktivieren und nach dem Schließen wieder stromlos zu schalten. Zu diesem Zweck kann an der Entriegelungseinrichtung ein Schalter vorgesehen sein, der die Steuereinrichtung nur einschaltet, wonach sich die Steuereinrichtung nach Vollendung des Schließvorgangs wieder abschaltet. Als Mikrocontroller können auch sehr stromarm betreibbare Bauformen (z.B. MSP430) eingesetzt werden, was einen batteriegestützten Dauerbetrieb der Steuerung und somit auch volle oder zumindest eingeschränkte Netzwerkfähigkeit gestattet.

Der Antrieb der Schließeinrichtung weist vorzugsweise ein selbsthemmendes Getriebe auf. Ein solches Getriebe kann ein Kulissenschaltgetriebe oder ein anderes selbthemmendes Getriebe sein. Im bevorzugten Fall ist es ein Schneckengetriebe. Die zugehörige Schnecke ist vorzugsweise unmittelbar mit der Abtriebswelle des Elektromotors verbunden. Auf diese Weise wird erreicht, dass sonstige Zahnräder der Antriebseinrichtung mit geringer Drehzahl, und somit verschleiß- und geräuscharm laufen.

Vorzugsweise ist der elektrische Antrieb ein Elektromotor, vorzugsweise ein drehender Elektromotor. Er kann die Selbsthemmung des selbsthemmenden Getriebes unterstützen, wenn er ein gewisses Rastmoment aufweist. Vorzugsweise ist der Elektromotor ein permanent erregter Gleichstrommotor in Bauart mit Bürsten, oder auch in bürstenloser Bauart.

Die Antriebseinrichtung enthält vorzugsweise eine Kupplung, die die Antriebsverbindung zwischen dem Zugmittel und dem Elektromotor herstellen und unterbrechen kann. Vorzugsweise ist die Kupplung dabei zwischen einem selbsthemmenden Teil des Getriebes und dem Zugmittel angeordnet. Dies ermöglicht es, die Sperrwirkung des selbsthemmenden Getriebes durch gezieltes Auskuppeln der Kupplungseinrichtung für das Zugmittel zumindest zeitweilig unwirksam zu machen. Damit kann die Kupplung dazu genutzt werden, die Schließeinrichtung für das Öffnen des Fensters oder sonstigen Objekts freizugeben.

Der Antriebseinrichtung, insbesondere der Federantriebseinrichtung, ist vorzugsweise ein Bewegungsdämpfer zugeordnet. Der Bewegungsdämpfer steht mit dem Zugmittel so in Wechselwirkung, dass ein überschnelles Einziehen des Zugmittels auch bei ausgerückter Kupplung verhindert wird. Der Bewegungsdämpfer übernimmt bei ausgerückter Kupplung die Aufgabe der Verlangsamung der Zugbewegung an dem Zugmittel, die sonst dem elektrischen Antrieb zukommt und von diesem übernommen wird.

Die Antriebseinrichtung ist vorzugsweise ein Bewegungsdämpfer z.B. hydraulischer Bauart. Vorzugsweise ist er ein Drehdämpfer, der beispielsweise ein in zäher Flüssigkeit rührendes Flügelrad aufweist, das an das Getriebe der Antriebseinrichtung angeschlossen ist.

Das Zugmittel ist vorzugsweise ein flexibles Zugmittel, wie beispielsweise ein zugfester flexibler Kunststoffdraht, ein flexibles zugfestes Seil, z.B. aus Kunststofffäden oder auch aus -drähten, ein Kunststoffband, ein Metallband, eine Kette oder dergleichen. Als Zugmittel kann auch ein starres Zugmittel, wie beispielsweise ein Zugstab Anwendung finden. Ein flexibles Zugmittel wird vorzugsweise auf eine entsprechende Spule aufgewickelt, um die Zugwirkung auszuüben. Im Falle eines Zugstabs, mit oder ohne Verzahnung, kann die Zugwirkung durch Zahnräder oder Reibräder ausgeübt werden, zwischen denen der Zugstab bewegt wird und die entsprechend angetrieben sind.

Vorzugsweise ist der Federspeicher durch eine Spiralfeder gebildet, die vorzugsweise in der Wickelspule der Antriebseinrichtung des Zugmittels angeordnet ist.

Weitere bevorzugte Details von Ausführungsformen der Erfindung ergeben sich aus der Zeichnung, der Beschreibung oder Ansprüchen.

Es zeigen:
Fig. 1 ein Fenster in Offenstellung mit einer erfindungsgemäßen Schließeinrichtung im schematisierten Vertikalschnitt,
Fig. 2 die Schließeinrichtung nach Fig. 1 in Seitenansicht,
Fig. 3 die Schließeinrichtung nach Fig. 2 als schematisiertes Funktionsbild,
Fig. 4 die Kupplungseinrichtung der Schließeinrichtung nach Fig. 3 in gesonderter Darstellung,
Fig. 5 die Kupplungseinrichtung in einer größeren schematisierten Darstellung,
Fig. 6 den Federspeicher in einer gesonderten Ansicht und
Fig. 7 ein Prinzipbild der erfindungsgemäßen Schließeinrichtung.

In Fig. 1 ist als Beispiel für ein mit der erfindungsgemäßen Schließeinrichtung 10 zu schließendes Objekt 11 ein Fenster 12 veranschaulicht, das in einer Hauswand 13 angeordnet ist. Das Fenster 12 ist mit geöffnetem Fensterflügel 14 dargestellt. Im vorliegenden Ausführungsbeispiel ist er gekippt. Die Schließeinrichtung 10 ist jedoch allgemein anwendbar, beispielsweise auch zum Schließen von um die vertikale Schwenkachse in Offenstellung geschwenkten Fensterflügeln, zum Schließen von Türen oder für ähnliche Anwendungsfälle.

Die Schließeinrichtung 10 kann an dem Fensterflügel 14, dem Fensterrahmen 15 oder an anderer geeigneter Stelle platziert werden. Wesentlich ist dabei lediglich, dass sie so angeordnet wird, dass das Einziehen eines Zugmittels 16 in die Schließeinrichtung 10 das Schließen des Fensters 12 bewirkt.

Das Zugmittel 16 ist im vorliegenden Fall ein flexibler Kunststoffdraht, beispielsweise aus einem Polyamid 66. Er ist mit einem Ende 17 an dem Fensterrahmen oder an anderer geeigneter Stelle befestigt. Sein anderes Ende ist in der Schließeinrichtung 10 gefasst und wird zum Schließen des Fensters 12 in diese hineingezogen.

Die Schließeinrichtung 10 weist einen Entriegelungsmechanismus auf, der z.B. über eine Entriegelungsschnur 18 betätigt werden kann. Die Entriegelungsschnur 18 hängt beispielsweise von der Schließeinrichtung 10 frei herab. Sie kann dazu dienen, die Schließeinrichtung 10 zum Öffnen des Fensters 12 freizugeben.

Fig. 2 veranschaulicht die Schließeinrichtung 10 mit einem Gehäuseunterteil 19 und einem bedarfsweise abnehmbaren Gehäuseoberteil 20. Letzteres kann Elemente 21 zur Bedienung, Einstellung von Schließzeiten, Zeitverzögerungen und dergleichen enthalten oder Zugang zu diesen gewähren.

Der Innenaufbau der Schließeinrichtung 10 ist aus Fig. 3 schematisch ersichtlich. Das Zugmittel 16 in Form eines Bandes einer monofilen Zugschnur 22, eines Seils oder dergleichen, läuft über eine Umlenkrolle 23 zu einer Wickelspule 24. Vorzugsweise ist diese mit einem Ende eines Federmittels 25 verbunden, das beispielsweise in Gestalt einer Spiralfeder 26 ausgebildet sein kann. Bei einer platzsparenden Bauform ist die Spiralfeder 26 in einer Kammer untergebracht, die in der Wickelspule 24 ausgebildet ist.

Die Wickelspule 24 weist einen Zahnkranz 27 auf, der zu einem Getriebe 28 gehört. Dieses stellt eine Antriebsverbindung zwischen der Wickelspule 24 und einem Elektromotor 29 her. Das Federmittel 25 und der Elektromotor 29 mit dem Getriebe 28 bilden gemeinsam eine Antriebseinrichtung 30, die dazu dient, das Zugmittel 16 aufzuwickeln und dadurch das Objekt 11 zu schließen. Im Weiteren kann diese Antriebseinrichtung 30 auch dazu genutzt werden, das Objekt 11 in Schließstellung zu halten.

Das Getriebe 28 enthält vorzugsweise mehrere Zahnräder bzw. Zahnradpaare 31, 32, 33, die aus Sicht des Motors 29 ein Untersetzungsgetriebe bilden, um die schnelle Drehung des Motor 29 in eine langsame, kräftige Drehung der Wickelspule 24 umzusetzen. Das Zahnrad 33 kämmt mit einer Schnecke 34, die auf der Motorwelle sitzt. Die Schnecke 34 und das Zahnrad 33 bilden ein selbsthemmendes Getriebe.

Das Zahnrad 31, das vorzugsweise unmittelbar mit dem Zahnkranz 27 kämmt, bildet im vorliegenden Ausführungsbeispiel eine Kupplung. Dazu ist es, wie Fig. 4 andeutet, nicht nur drehbar sonder darüber hinaus axial beweglich gelagert. Dazu sitzt es axial verschieblich auf einem Stift oder Zapfen 35, der gegebenenfalls auch eine Druckfeder tragen kann. Die Druckfeder oder ein sonstiges Federmittel spannt das Zahnrad 31 axial in Eingriffrichtung vor.

Das Zahnrad 31 kann mit dem Zahnkranz 27 und dem Zahnrad 32 in und außer Eingriff gebracht werden und bildet dadurch eine Kupplung 36, wie aus Fig. 5 ersichtlich. Das Zahnrad 31 weist einen Bund 37 mit einer Lagernut auf, in die eine Schaltgabel 38 greift. Sie dient der axialen Bewegung des Zahnrads 31. Die Schaltgabel 38 ist dazu mit einem Kulissenschieber 39 verbunden, der längs der Drehachse 40 des Zahnrads 31 beweglich ist. Der Kulissenschieber 39 weist zur Betätigung z.B. eine schräg verlaufende Ausnehmung 41 auf, in die ein Vorsprung 42, ein Zapfen oder sonstiges Mittel formschlüssig greifen kann. Der Vorsprung 42 ist beispielsweise an einem Schieber 43 ausgebildet (Fig. 3), der gegen die Wirkung einer Feder, z.B. einer Zugfeder 44, von der Entriegelungsschnur 18 bewegt werden kann. Die Bewegungsrichtung ist in Fig. 5 entlang der gestrichelten Linie 45 orientiert und durch einen Pfeil 46 veranschaulicht. Die Bewegung des Schiebers 43 in Richtung des Pfeils 46 erzeugt eine Bewegung des Kulissenschiebers 39 in Richtung des Pfeils 47.

Die Antriebseinrichtung 30 kann außerdem einen Dämpfer 48 enthalten, der eine zu schnelle Drehung der Wickelspule 24 unabhängig von dem Ein- oder Auskuppelzustand de Kupplung 36 verhindert. Dieser Dämpfer 48 ist beispielsweise ein Drehdämpfer, der über ein Zahnrad 49 mit dem Zahnkranz 27 kämmt. Er ist so dimensioniert, dass er die bei der Schließbewegung normalerweise auftretende Drehung der Wickelspule 24 wenig oder nicht behindert, während er schnellere Drehungen deutlich bremst. Er ist somit als Drehzahl abhängige, vorzugsweise hydrodynamische Bremse ausgebildet.

Fig. 6 veranschaulicht die Wickelspule 24 und deren Kammer 50 zur Aufnahme der Spiralfeder 26. Letztere ist mit einem Ende 52 an der Wickelspule 24 und mit einem anderen Ende 51 an der Achse fixiert.

Der Motor 29 steht mit einer Steuereinrichtung 53 in Verbindung. Diese wird einerseits von einer Batterie 54 elektrisch gespeist und steht andererseits mit Bedienelementen 55 in Verbindung, mittels derer beispielsweise die Zeit eingestellt werden kann die vergehen muss, bis die Schließeinrichtung 10 nach dem Öffnen den Schließvorgang einleitet.

Fig. 7 zeigt nochmals ein Funktionsbild der erfindungsgemäßen Schließeinrichtung 10. Zwischen dem Zugmittel und dem selbsthemmenden Teil des Getriebes 28 ist die vorzugsweise in Einkuppelstellung vorgespannte Kupplung 36 angeordnet. Wie ersichtlich, kann die Steuereinrichtung 53 neben den Bedienelementen 21 mit weiteren Ein- und Ausgängen versehen sein, die eine Kommunikation mit der Umwelt gestatten. Beispielsweise kann die Steuereinrichtung 53 eine Netzwerkverbindung 56 aufweisen, um beispielsweise in ein Rechnernetzwerk eingebunden zu werden. Es ist auch möglich, eine Funkantenne 57 oder sonstige drahtlose Übertragungsmittel vorzusehen, beispielsweise Infrarotsender oder -empfänger, um z.B. von einer Fernbedienung oder einer Zentrale gesteuert zu werden. Auch kann ein Anschluss 58 für einen oder mehrere Sensoren vorgesehen sein, beispielsweise für einen Regensensor 59.

Auch kann an die Steuereinrichtung 53 eine Solarzelle 60 angeschlossen werden, beispielsweise als Helligkeitssensor oder auch zum Nachladen eines Akkumulators (Batterie 54) oder eines sonstigen Energiespeichers.

Die in soweit beschriebene Schließeinrichtung 10 arbeitet wie folgt:

Ist das Fenster geschlossen, kann es geöffnet werden, indem zunächst die Entriegelungsschnur 18 gezogen und das Fenster dann manuell geöffnet wird. Das Ziehen der Entriegelungsschnur 18 bewirkt eine Verlagerung des Schiebers 43 gegen die Kraft der Feder 44. Dabei wird der in Fig. 5 ersichtliche Kulissenschieber 39 in Richtung des Pfeils 47 bewegt, wodurch das Zahnrad 31 außer Eingriff mit dem Zahnkranz 27 und/oder dem Zahnrad 32 kommt. Mit anderen Worten, die Kupplung 36 öffnet. Somit wird die Drehung der Wickelspule 24 gegen die Kraft der Spiralfeder 26 freigegeben. Beim Öffnen des Objekts 11 wird somit die (vorzugsweise vorgespannte) Spiralfeder 26 (weiter) gespannt. Nach Freigeben der Entriegelungsschnur 18 kuppelt die Kupplung 36 wieder ein. Der Fensterflügel 14 oder das sonstige Objekt kann nun losgelassen werden. Die Spiralfeder 26 kann die Wickelspule 24 nicht in Aufwickelrichtung drehen. Das Getriebe 28 lässt keine Drehung zu. Die Schnecke 34 sperrt eine Drehung des Zahnrads 33 und somit letztendlich eine Drehung der Wickelspule 24.

Durch das Öffnen des Fensters 12 oder ein anderes Ereignis, wie beispielsweise eine Tastenbetätigung an der Schließeinrichtung 10, ist die Steuereinrichtung 53 soweit aktiviert worden, dass diese nun z.B. einen Zeitablauf überwacht und danach das Fenster 12 wieder schließt. Ist beispielsweise ein vorgegebener oder eingestellter Zeitwert abgelaufen, wird der Motor 29 bestromt, so dass er dreht. Dabei dreht er letztendlich in einer Richtung, in der er der antreibenden Wirkung der Spiralfeder 26 nachgibt. Dabei wird die Zugschnur 22 aufgewickelt und das Fenster 12 schließt. Die Leistung für das Schließen des Fensters 12 kommt hauptsächlich aus der Spiralfeder 26. Der Motor 29 läuft somit ohne wesentliche Last. Er gibt lediglich die Schließgeschwindigkeit vor. Am Ende des Schließwegs kann er jedoch dazu heranzogen werden, das Fenster 12 fest zuzuziehen. Er wird dann abgeschaltet, beispielsweise anhand der Überwachung des Motorstroms. Übersteigt dieser einen Grenzwert, z.B. weil er blockiert ist, wird dies als Zeichen für den vollständigen Verschluss des Fensters 12 interpretiert und der Motor abgeschaltet.

Alternativ oder zusätzlich kann der Motor 29 auch nach Ablauf einer bestimmten Zeitspanne abgeschaltet werden, beispielsweise um zu verhindern, dass bei weit entladener Batterie, die nicht mehr in der Lage ist, einen ausreichend hohen Kurzschlussstrom zu liefern, der Motor 29 dennoch stromlos und die Batterie wiederum geschont wird.

Weiter ist es möglich, die Steuereinrichtung 53 bei Nichtgebrauch vollständig stromlos zu schalten. In diesem Fall kann der Betrieb der Steuereinrichtung zeitlich beschränkt werden. Z.B. kann bei Betätigung der Entriegelungsschnur 18 die Stromzufuhr zu der Steuereinrichtung 53 zeitweilig freigegeben werden, beispielsweise indem der Schieber 43 mechanisch oder magnetisch einen Schalter, beispielsweise einen Schutzrohrkontaktschalter, betätigt. Über diesen erhält die Steuereinrichtung 53 zunächst einen Stromimpuls, um dann lediglich bis zum Abschluss des Schließvorgangs bestromt zu bleiben.

Die erfindungsgemäße Schließeinrichtung 10 kombiniert einen Federantrieb mit einem elektrischen Antrieb. Nachdem die Federkraft des Federantriebs beim Schließen abnimmt, sorgt der Motor 29 über das Getriebe 28 für einen festen Schließdruck, der allerdings nur für sehr kurze Zeit aufgewendet werden muss. Durch diese Anordnung wird der Motor 29 praktisch im Leerlauf betrieben und ermöglicht somit eine lange Lebensdauer der Batterie 54. Durch die selbsthemmende Ausbildung des Getriebes 28 ist es nicht möglich, das Fenster 12 von außen her einfach aufzudrücken. Eine zusätzliche Verriegelung, wie sie bei anderen Schließeinrichtungen notwendig sein mag, kann hier entfallen.

### Bezugszeichenliste:

- 10: Schließeinrichtung
- 11: Objekt
- 12: Fenster
- 13: Hauswand
- 14: Fensterflügel
- 15: Fensterrahmen
- 16: Zugmittel
- 17: Fensterseitiges Ende des Zugmittels 16
- 18: Entriegelungsschnur
- 19: Gehäuseunterteil
- 20: Gehäuseoberteil
- 21: Bedienelemente
- 22: Zugschnur
- 23: Umlenkrolle
- 24: Wickelspule
- 25: Federmittel
- 26: Spiralfeder
- 27: Zahnkranz
- 28: Getriebe
- 29: Elektromotor
- 30: Antriebseinrichtung
- 31: Zahnrad kämmt mit Zahnkranz 27
- 32: Zahnrad(paar), eines kämmt mit Zahnrad 31
- 33: Zahnrad(paar), eines kämmt mit Zahnradpaar 32
- 34: Schnecke kämmt mit Zahnrad von Zahnradpaar 33
- 35: Zapfen
- 36: Kupplung
- 37: Bund
- 38: Schaltgabel
- 39: Kulissenschieber
- 40: Drehachse
- 41: Ausnehmung
- 42: Vorsprung
- 43: Schieber
- 44: Feder
- 45: Richtung
- 46: Pfeil der Bewegung des Schiebers 43
- 47: Pfeil der Bewegung des Kulissenschiebers 39
- 48: Dämpfer
- 49: Zahnrad
- 50: Kammer
- 51: Erstes Ende der Spiralfeder 26
- 52: Zweites Ende der Spiralfeder 26
- 53: Steuereinrichtung
- 54: Batterie
- 55: Bedienelemente
- 56: Netzwerkverbindung
- 57: Funkantenne
- 58: Anschluss
- 59: Regensensor

## Patentansprüche

1. Schließeinrichtung (10) zum selbsttätigen Schließen von Fenstern (12), Türen, Klappen oder dergleichen Objekten (11),
mit einer Zugvorrichtung, die ein Zugmittel (16) und eine dem Zugmittel (16) zugeordnete Antriebseinrichtung (30) umfasst, wobei das Zugmittel (16) mit der Antriebseinrichtung (30) in Antriebsverbindung steht und mit einem Ende (17) mit dem Objekt (11) verbunden ist,
wobei die Antriebseinrichtung (30) einen in Schließrichtung wirkenden Federspeicher (26) aufweist,
**dadurch gekennzeichnet, dass**
die Antriebseinrichtung (30) einen elektrischen Antrieb aufweist, der mit dem Zugmittel (16) in Verbindung steht, um dieses in Schließrichtung zu bewegen.

2. Schließeinrichtung nach Anspruch 1, **dadurch gekennzeichnet, dass** der Antrieb ein selbsthemmendes Getriebe (28) aufweist.

3. Schließeinrichtung nach Anspruch 1, **dadurch gekennzeichnet, dass** das selbsthemmende Getriebe (28) einen Schneckentrieb (34, 33) enthält.

4. Schließeinrichtung nach Anspruch 1, **dadurch gekennzeichnet, dass** der elektrische Antrieb einen Elektromotor (29) umfasst.

5. Schließeinrichtung nach Anspruch 4, **dadurch gekennzeichnet, dass** die Antriebseinrichtung (30) eine Kupplung (36) enthält, um die Antriebsverbindung zwischen dem Zugmittel (16) und dem Elektromotor (29) herzustellen und zu unterbrechen.

6. Schließeinrichtung nach Anspruch 5, **dadurch gekennzeichnet, dass** die Kupplung (36) durch eine Betätigungseinrichtung (18) willkürlich ein- und auskuppelbar ist.

7. Schließeinrichtung nach Anspruch 1, **dadurch gekennzeichnet, dass** zu der Antriebseinrichtung (30) ein Bewegungsdämpfer (49) gehört.

8. Schließeinrichtung nach Anspruch 1, **dadurch gekennzeichnet, dass** der Bewegungsdämpfer (49) ein hydraulischer Dämpfer ist.

9. Schließeinrichtung nach Anspruch 1, **dadurch gekennzeichnet, dass** die Zugvorrichtung eine Wickelspule (24) und ein flexibles Zugmittel (16) umfasst, das während des Schließvorgangs auf die Wickelspule (24) aufgewickelt wird.

10. Schließeinrichtung nach Anspruch 9, **dadurch gekennzeichnet, dass** der Federspeicher (26) in der Wickelspule (24) angeordnet ist.
